# EUROPÄISCHE PATENTSCHRIFT

(11) **EP 0 264 923 B1**
(45) Veröffentlichungstag und Bekanntmachung des Hinweises auf die Patenterteilung: **08.09.1993**
(21) Anmeldenummer: 87115376.3
(22) Anmeldetag: 21.10.1987
(51) Int. Cl.: E05B 9/10

(54) **Doppelzylinderschloss**
Double cylinder lock
Serrure à double cylindre

(30) Priorität: 24.10.1986 DE 3636163; 04.04.1987 DE 8705041 U
(43) Veröffentlichungstag der Anmeldung: 27.04.1988
(73) Patentinhaber: IKON AKTIENGESELLSCHAFT Präzisionstechnik, D-14167 Berlin (DE)
(72) Erfinder: Range, Hans-Peter, D-1000 Berlin 49 (DE)

(56) Entgegenhaltungen:
- AT-B- 322 401
- DE-A- 1 553 535
- DE-A- 3 024 073
- DE-B- 1 261 010
- DE-C- 1 150 903
- DE-U- 1 945 884
- DE-U- 8 705 041

## Beschreibung

Die Erfindung betrifft ein Doppelzylinderschloß gemäß dem Oberbegriff des Patentanspruchs 1 bzw. 2.

Aus der DE-OS 15 53 535 ist ein Doppelzylinderschloß bekannt, bei dem die Kupplung aus einem Kupplungsring besteht, der durch ein (federnd) gelagertes Verschiebeteil jeweils mit dem einen oder anderen Zylinder in Eingriff gebracht werden kann.

Eine weitere mehrteillge Kupplung ist beispielsweise aus dem DE-GM 19 45 884 bekannt.

Aus mehreren Teilen bestehende Kupplungen sind in der Herstellung aufwendig und teuer und darüberhinaus sind die Anwendungs- und Einsatzmöglichkeiten eingeschränkt. Ein beidseitiges Schließen bei steckendem Schlüssel ist z.B. nur unter Verwendung eines besonderen Gefahrenschlüssels möglich.

Eine Kupplung mit den Merkmalen im Oberbegriff des Anspruchs 1 bzw. 2 ist aus der DE 30 24 073 A 1 sowie der AT-B322 401 bekannt. Beide Ausführungen sind vom Aufbau her sehr einfach.

Der Erfindung liegt daher die Aufgabe zugrunde, das Doppelzylinderschloß der eingangs genannten Art so auszubilden, daß eine preisgünstige Herstellung möglich ist und daß durch geringe Veränderungen die Anwendungs-und Einsatzmöglichkeiten erweiterbar sind.

Gelöst wird diese Aufgabe erfindungsgemäß mit den Merkmalen im Kennzeichen des Patentanspruchs 1.

Vorzugsweise Ausgestaltungen ergeben sich aus den Unteransprüchen.

Der besondere Vorteil - abgesehen von der einfachen Herstellung - liegt bei dem erfindungsgemäßen Doppelzylinderschloß darin, daß das Schloß auch bei steckendem Schlüssel von der anderen Schloßseite geöffnet werden kann oder aber - nach einfachem Umbau - ein derartiges Öffnen ausgeschlossen ist, jedenfalls mit einem normalen Schlüssel (also ohne Gefahrenschlüssel). Bei diesem Umbau wird lediglich die Feder durch ein nicht elastisches Element ersetzt.

Die Erfindung soll nachfolgend anhand von Ausführungsbeispielen in den Zeichnungen erläutert werden.

Dabei zeigt:
- Fig. 1: eine Ausführung der erfindungsgemäßen Kupplung mit durch ein Federelement verbundenen Kupplungsteilen und mit einseitig eingeführtem Schlüssel,
- Fig. 2: beidseitig eingeführte Schlüssel bei der Kupplung nach Fig. 1,
- Fig. 3: eine weitere Ausführungsform der Kupplung und
- Fig. 4: eine weitere Ausführungsform der Kupplung.

In allen Figuren ist der rechte Schließzylinder mit 1 und der linke Schließzylinder mit 2 bezeichnet.

Der Schließbart 3 weist Ausnehmungen 4 auf, in die elastische Federschenkel 5, die durch den eingeführten Schlüssel 6 verformt werden, eindrückbar sind. In diesem Zustand ist dann der jeweilige Schließzylinder mit dem Schließbart 3 gekoppelt, d.h. es kann eine Schließbewegung bei Drehung des Schlüssels 6 ausgeführt werden.

Die Federschenkel 5 sind Teile der Kupplung selbst. Diese Kupplung besteht aus Anschlägen 7 für die Schlüsselspitze. Die Federschenkel 5 sind einseitig mit diesen Anschlägen fest verbunden. Die beiden Anschläge 7 bilden die Kupplungsteile 7.1 und 7.2 und sie sind durch eine Bolzenanordnung 8 verbunden.

Nach Fig. 1 besteht diese Bolzenanordnung 8 aus einem mit dem einen Kupplungsteil 7.1 fest verbundenen Bolzen 8.1, der in eine Bohrung 8.2 des axial gegenüberliegenden Kupplungsteiles 7.2 eindringen kann. Die Beweglichkeit wird durch eine Feder 9 begrenzt. Wie sich aus der Fig. 2 ergibt, kann auch bei steckendem Schlüssel 6 durch den eingeführten "normalen" Schlüssel 6.1 die Kupplung betätigt werden, d.h. auch der zweite Federschenkel kann in die Ausnehmung 4 des Schließbartes 3 gedrückt werden, weil sich der Abstand der Kupplungsteile 7.1 und 7.2 vereinigen läßt. Damit ist im Gefahrenfall beispielsweise eine Hotel- oder Badezimmertür von außen zu öffnen, auch wenn die Tür von innen verschlossen ist und der Schlüssel steckt.

Durch einfachen Ersatz der Feder 9 durch ein nicht elastisches Element läßt sich diese Möglichkeit ausschließen. Zum Öffnen eines derartigen Schlosses muß also ein üblicher Gefahrenschlüssel benutzt werden, der durch entsprechende Ausnehmungen sich am Anschlag 7 vorbei gegen die Federschenkel drücken läßt.

Die Fig. 3 zeigt noch eine andere abgewandelte Ausführung.

Die Anschläge sind in der Fig. 3 ebenfalls mit 7 bezeichnet und die Federschenkel mit 5. Bei dieser Ausführung sind die Federschenkel 5 nicht an den Anschlägen befestigt, sondern setzen sich in Form von Federwindungen am Bolzen 13, 14, die als Fortsätze der Anschläge 7 ausgebildet sind, fort. Die axialen Längen der Bolzen 13, 14 sind so bemessen, daß die Gesamtlänge kleiner ist als der maximal mögliche Abstand der Anschläge voneinander. Die Federwindungen reichen über die Bolzenenden hinaus und werden durch eine Zwischenscheibe 15 getrennt. Diese Ausführung erlaubt eine Betätigung des Schlosses ohne Gefahrenschlüssel - bei steckendem Schlüssel - ähnlich wie die Ausführung nach Fig. 1.

Gehen die Bolzen 13 und 14 dagegen ohne Zwischenraum ineinander über, bzw. liegen aneinander an, so kann dieses Schloß nur mittels eines Gefahrenschlüssels geöffnet werden, wenn auf der Gegenseite ein Schlüssel steckt.

In der Fig. 4 besteht die Kupplung aus einer Druckhülse 13 und einem Druckstift 14, wobei der Druckstift koaxial in der Druckhülse gelagert ist, und durch eine Druckfeder 16 werden Druckhülse und Druckstift auseinandergedrückt, wobei zur Begrenzung ein Anschlag 19 vorgesehen ist. An den voneinander abgewandten Enden der Druckhülse bzw. des Druckstiftes befinden sich Rasthebel 17, 17', die schwenkbar (Schwenkachse 15) gelagert sind.

Bei dem dargestellten Ausführungsbeispiel wirkt die Kraft der Feder 16 nicht nur zwischen der Druckhülse 13 und dem Druckstift 14, sondern auch zwischen den Rasthebeln 17, 17', auf denen sich die Feder abstützt. Die Rasthebel 17, 17' sind so ausgestaltet bzw. so schwenkbar gelagert, daß sie sich unter einem Winkel von 90 zur Schloßachse einstellen.

Die Kraft der Feder 16 bewirkt, daß der Druckstift 14, wie vorher angegeben, von der Druckhülse 13 weggeschoben wird, und damit befindet sich - aufgrund der vorgegebenen Baulänge der Kupplung - der Rasthebel dann in Eingriff mit der Schließbarnut, wenn kein Schlüssel in das Schloß eingeschoben ist. Wird, wie sich aus der Zeichnung ergibt, ein Schlüssel 12 eingeführt, so wird in diesem Fall der Druckstift 14 axial verschoben und der Rasthebel 17 kann In Eingriff mit der Schließbartnut 4 gelangen, so daß auf diese Weise der Schließbart mit dem Kern 1 verdrehsicher gekuppelt ist und ein Schließvorgang ausgelöst werden kann. Wird nun ein zweiter Schlüssel von der gegenüberliegenden Seite eingeführt (dies ist zeichnerisch nicht dargestellt), so bewirkt dieser ein Zusammenschieben von Druckhülse 13 und Druckstift 14. Ist der Kern nicht in der Abzugsstellung gewesen, so wird der Rasthebel 17 dabei ausgelenkt und kippt um seinen Lagerstift 15.

Wenn nun die Schließbartnut 4 durch Drehen des Kernes mit dem Schlüssel erreicht ist, rastet der Rasthebel 17' in die Nut 4 ein, und damit sind beide Kerne an den Schließbart gekuppelt. Es sei abschließend erwähnt, daß bei dieser Ausführung der Kupplung auch ein sogenannter Gefahrenschlüssel sehr einfach herstellbar ist bzw. das Schloß entsprechend angepaßt werden kann.

## Patentansprüche

1. Doppelzylinderschloß mit zwei drehbaren Schließzylindern 1; 2) und einer gemeinsamen, den Schließbart tragenden Nabe (3), die durch eine vom Schlüssel (6; 6.1; 12) zu verlagernde Kupplung mit einer der beiden Schließzylinder (1; 2) kuppelbar ist, wobei die Kupplung aus zwei in der Zylinderachse hintereinander angeordneten, in axialem Abstand voneinander gehaltenen Kupplungsteilen (7; 13, 14) besteht, von denen jeweils das mit dem Schlüssel in Berührung kommende Kupplungsteil mit der Nabe (3) in Eingriff bringbar ist und wobei die Kupplungsteile (7; 13, 14) durch ein zwischen ihnen angeordnete Feder (9; 16) in - bezogen auf die Nabe - ausgerücktem Zustand gehalten sind, wobei die Kupplungsteile eine Druckhülse (13) und ein koaxial darin geführter Druckstift (14) sind und innerhalb der Druckhülse (13) die Feder (16) vorgesehen ist, die Druckhülse und den Druckstift axial auseinanderdrückt, **dadurch gekennzeichnet,** daß an den von einander abgewandten Stirnseiten der Druckhülse bzw. des Druckstiftes Rasthebel (17, 17') schwenkbar gelagert sind, die mit der Schließbartnut (4) in Eingriff bringbar sind.

2. Doppelzylinderschloß nach Anspruch 1, **dadurch gekennzeichnet,** daß die Kupplungsteile (7; 7.1, 7.2) über Federschenkel (5) mit der Nabe (3) in Eingriff bringbar sind.

3. Doppelzylinderschloß nach Anspruch 1, **dadurch gekennzeichnet,** daß der Druckstift (14) eine axiale Bohrung oder Ausnehmung aufweist, in die das eine Ende der Feder (16) reicht und daß die Feder sowohl in der Druckhülse wie in dem Druckstift sich an den zweiarmig ausgebildeten Rasthebeln (17, 17') abstützt.

## Claims

1. A twin cylinder lock having two rotatable lock cylinders (1; 2) and a collar (3) common to both lock cylinders, the collar carrying the locking bit, which is couplable to one of the two lock cylinders (1; 2) by means of a coupling to be displaced by the key (6; 6.1; 12), said coupling comprising two coupling parts (7; 13, 14) arranged one after the other in the cylinder axis and held at an axial spacing from each other, the coupling part which comes into contact with the key being engageable with the collar (3), and said coupling parts (7; 13, 14) being held in the disengaged state, relative to the collar, by means of a spring (9; 16) arranged between said coupling parts, and said coupling parts consisting of a pressure sleeve (13) and a pressure pin (14) coaxially guided in said pressure sleeve and the spring (16) which forces the pressure sleeve and pressure pin axially apart being provided inside the pressure sleeve (13), characterised in that stop levers (17, 17') which are engageable with the locking bit groove (4) are tiltably mounted at opposite ends of the pressure sleeve or pressure pin.

2. A twin cylinder lock according to claim 1, characterised in that the coupling parts (7; 7.1, 7.2) are engageable with the collar (3) by means of spring legs (5).

3. A twin cylinder lock according to claim 1, characterised in that the pressure pin (14) has an axial bore or recess penetrated by one end of the spring (16), and in that the spring is supported both in the pressure sleeve and in the pressure pin by the stop levers (17, 17') which are in the form of two arms.

## Revendications

1. Serrure à double cylindre comprenant deux cylindres de fermeture tournants (1 ; 2) et un moyeu commun (3) portant la barbe de fermeture, qui peut être accouplé à l'un ou l'autre des deux cylindres (1 ; 2) par un accouplement qui peut être mis en mouvement par la clé (6 ; 6.1 ; 1), l'accouplement étant composé de deux éléments d'accouplement (7 ; 13, 14) disposés l'un à la suite de l'autre dans l'axe des cylindres, et maintenus à un certain écartement axial mutuel, et dont l'élément d'accouplement qui entre en contact avec la clé peut être mis en prise avec le moyeu (3), et les deux éléments (7 ; 13, 14) de l'accouplement étant maintenus dans l'état désaccouplé - par rapport au moyeu - par un ressort (9 ; 16) disposé entre ces éléments, les éléments de l'accouplement étant un manchon de pression (13) et une cheville de pression (14) coulissant coaxialement dans ce manchon, et le ressort (16) étant prévu à l'intérieur du manchon de pression (13), ce ressort éloignant axialement le manchon de pression et la cheville de pression l'un de l'autre, caractérisée en ce que, sur les faces frontales du manchon de pression et de la cheville de pression qui sont éloignées l'une de l'autre, sont montés oscillants des leviers de verrouillage (17, 17') qui peuvent être mis en prise avec la rainure (4) de la barbe de fermeture.

2. Serrure à double cylindre selon la revendication 1, caractérisée en ce que les éléments (7 ; 7.1, 7.2) de l'accouplement peuvent être mis en prise avec le moyeu (3) par des branches de ressorts (5).

3. Serrure à double cylindre selon la revendication 1, caractérisée en ce que la cheville de pression (14) présente un perçage ou évidement axial dans lequel l'une des extrémités du ressort (16) est engagée et en ce que le ressort prend appui contre les leviers de verrouillage (17, 17') constitués par leviers à deux bras, aussi bien dans le manchon de pression que dans la cheville de pression.
